# DEMANDE DE BREVET EUROPEEN

(11) **EP 1 455 158 A1**
(43) Date de publication de la demande: **08.09.2004**
(21) Numéro de dépôt: 04290531.5
(22) Date de dépôt: 26.02.2004
(51) Int. Cl.: F41G 1/02, F41G 1/30, F41G 1/52

(54) **Montage d'un dispositif de visée holographique sur une arme**

(30) Priorité: 05.03.2003 FR 0302718; 25.09.2003 FR 0311253
(71) Demandeur: Arachequesne, Patrick, 27930 Miserey (FR)
(72) Inventeur: Arachequesne, Patrick, 27930 Miserey (FR)
(74) Mandataire: Faber, Jean-Paul

(57) **Abrégé**

Montage d'un dispositif de visée holographique sur des armes caractérisé en ce qu'il comprend un support (30) dont une extrémité est fixée sur une partie latérale fixe de l'arme par une rainure en queue d'aronde (23) et une glissière (29), tandis que l'autre extrémité est conformée pour venir se situer au-dessus du canon au voisinage de l'extrémité de celui-ci et supporte le dispositif de visée holographique (33).

## Description

La présente invention se rapporte au montage d'un dispositif de visée holographique sur des armes et plus particulièrement sur des armes telles qu'un fusil de chasse à canons superposés ou des armes de poing telles qu'un pistolet automatique à culasse mobile. On a constaté que le montage d'un dispositif de visée holographique à l'extrémité libre du canon d'une arme facilitait le tir, ledit dispositif se situant sensiblement dans l'axe de visée de l'arme, c'est-à-dire sur la ligne virtuelle passant de la hausse au guidon ou simplement correspondant à la bande d'un fusil de chasse.

Pour les fusils à canons superposés, lesdits canons sont reliés par une cale et le montage d'un dispositif de visée holographique sur le canon supérieur de l'arme oblige à supprimer la bande de visée ou au moins à la modifier.

En ce qui concerne les pistolets automatiques à culasse mobile, la technique antérieure prévoit une bride avec deux branches disposées de part et d'autre de la boîte de culasse et qui sont vissées sur celle-ci, la bride supportant un rail sur lequel est monté le dispositif de visée.

Un tel montage est complexe, lourd et le démontage des brides s'avère long dans le cas ou le tireur voudrait rapidement retirer le dispositif de visée holographique.

L'un des buts de la présente invention est de réaliser un montage plus simple, assurant une grande sécurité et permettant de très rapidement mettre en place le dispositif de visée holographique aussi bien sur un fusil de chasse à canons superposés que sur une arme de poing et sans avoir à modifier ceux-ci, ledit montage permettant également de retirer facilement et rapidement le dispositif de visée holographique.

Le montage, selon l'invention, est destiné à équiper des armes tels que des fusils à canons superposés ou des pistolets automatiques à culasse mobile, ces armes présentant un axe de visée, ledit montage étant caractérisé en ce qu'il comporte un support pourvu, à une extrémité, de moyens pour sa fixation latéralement sur l'arme, au voisinage de l'extrémité libre du canon, tandis que l'autre extrémité supporte le dispositif de visée holographique, ledit support étant conformé de manière que l'extrémité supportant le dispositif de visée holographique s'étende au-dessus de l'arme afin que ledit dispositif de visée holographique soit situé sensiblement dans l'axe de visée. Grâce à cette disposition, on peut monter un dispositif de visée holographique sans avoir à modifier la bande de visée sur un fusil à canons superposés et en ce qui concerne les pistolets à culasse mobile, cette dernière peut se déplacer librement à chaque tir.

Suivant une caractéristique constructive, l'arme présente latéralement, sur une partie fixe, une rainure en queue d'aronde, l'extrémité correspondante du support étant pourvue d'une glissière destinée à s'insérer dans la rainure en queue d'aronde, des moyens de blocage de la glissière dans la rainure étant prévus.

Ainsi, on réalise un montage simple, sûr, rapide et qui peut éventuellement être démonté très rapidement.

Suivant une variante de réalisation, le montage comporte une barrette pourvue de trous pour le passage de vis de fixation sur une partie latérale fixe de l'arme et conformée pour présenter la rainure en queue d'aronde.

De préférence, la rainure en queue d'aronde est terminée par une butée.

La butée peut être tournée du côté de l'extrémité libre du canon de l'arme. Une disposition présente un intérêt particulier notamment pour les pistolets automatiques à culasse mobile où à chaque retour de la culasse le support risquerait de se déplacer.

Suivant un détail constructif, la glissière présente un trou taraudé dans lequel se visse une vis de blocage portant contre le fond de la rainure en queue d'aronde.

Le fond de la rainure en queue d'aronde comporte un fraisage destiné à recevoir l'extrémité de la vis de blocage dans la position de blocage de la glissière dans la rainure. Ainsi, on assure un meilleur verrouillage du dispositif sur l'arme.

Enfin, la barrette, du côté opposé à la butée, est terminée par une rampe inclinée, cette disposition facilite la mise en place de la glissière dans la rainure.

L'invention va maintenant être décrite avec plus de détails en se référant à des modes de réalisation particuliers donnés à titre d'exemple seulement et représentés au dessins annexés.

Figure 1 est une vue en perspective éclatée d'un montage, selon l'invention.

Figure 2 est une vue en élévation de face montrant le montage, selon l'invention.

Figure 3 est une vue en perspective d'un pistolet automatique comportant un montage, selon l'invention.

Figure 4 montre en perspective éclatée les détails du montage.

Aux figures 1 et 2, on a représenté des canons 1 et 2 d'un fusil de chasse à canons superposés, le canon supérieur 1 étant pourvu d'une bande de visée 3 qui peut être une bande ventilée.

Les canons 1 et 2 sont reliés par une cale 4 dans l'extrémité libre de laquelle est pratiquée une rainure en queue d'aronde 5 fermée du côté de l'extrémité libre des canons 1 et 2;

Un système de visée holographique 6 est fixé par des vis 11 au voisinage d'une extrémité d'un support 7 en forme d'arc de cercle, tandis que l'autre extrémité du support 7 est fixée par des vis 12 à une glissière 8 en forme de queue d'aronde et destinée à être engagée dans la rainure 5.

La glissière 8 est pourvue d'une vis 10 pour assurer le blocage de la glissière dans la rainure 5.

On conçoit que le montage est très simple et que le dispositif de visée holographique 6 peut être monté sans aucune modification de la bande 3.

Le démontage s'effectue rapidement et simplement par un simple dévissage de la vis 10 permettant de débloquer la glissière 8.

Dans ce mode de réalisation, on a pratiqué la rainure en queue d'aronde dans la cale 4, mais on pourrait aussi prévoir une simple barrette pourvue d'une rainure en queue d'aronde et qui serait fixée sur la cale 4 comme dans le mode de réalisation qui va maintenant être décrit et qui se rapporte à un pistolet automatique.

Aux figures 3 et 4, on a représenté un pistolet automatique d'un type classique comportant une boîte de culasse 15, une poignée 16, une détente 17, un chargeur 18 engagé dans un logement de la poignée 16, un canon 19 et une culasse mobile 20 permettant, après chaque coup tiré, d'éjecter la douille par une ouverture 21 prévue à cet effet. La culasse porte un guidon 36 et une hausse 37 qui constituent l'axe de visée.

Conformément à l'invention, sur la boîte de culasse 15 d'un côté, au voisinage de l'extrémité libre du canon 19, est fixée une barrette 22 présentant une rainure en queue d'aronde 23 dans le fond de laquelle sont percés des trous 24 pour le passage de vis 25 se vissant dans des taraudages de la boîte de culasse 15.

La barrette 22 est, d'un côté, terminée par une butée 26, tandis que l'autre extrémité se termine par une rampe inclinée 27.

La rainure 23 est destinée à recevoir une glissière 29 solidaire de l'une des extrémités d'un support 30 en forme d'arc et dont l'autre extrémité 38 est destinée à s'étendre au-dessus de la culasse 20. Sur cette dernière extrémité est fixé, par des vis 32, un dispositif de visée holographique 33.

La glissière 29 est percée d'un trou taraudé 36 dans lequel se visse une vis 34 coopérant avec un fraisage 35 du fond de la rainure 23 pour bloquer la glissière 29 dans la rainure 23 lorsqu'elle porte contre la butée 26.

Grâce à la partie inclinée 27, la mise en place de la glissière 29 dans la rainure est facilitée. De plus, la glissière 29 portant contre la butée 26 lors du retour de la culasse, on est assuré que la glissière sera parfaitement calée.

Enfin, par le dévissage de la vis 34, on peut très rapidement désolidariser l'ensemble du pistolet.

De manière à ne pas gêner le rail de la culasse à chaque tir, l'extrémité 38 présente une entaille 39 afin que le guidon 36 passer sous l'extrémité 28 du support 30.

Un tel montage est simple et léger.

On pourrait prévoir que la rainure en queue d'aronde est directement venue de fabrication avec la boîte de culasse 15.

Bien entendu, l'invention n'est pas limitée aux modes de réalisation qui viennent d'être décrits et représentés. On pourra y apporter de nombreuses modifications de détail sans sortir pour cela du cadre de l'invention.

## Revendications

1. Montage de dispositif de visée holographique sur des armes telles que des fusils à canons superposés ou des pistolets automatiques à culasse mobile, lesdites armes présentant un axe de visée, **caractérisé en ce qu'**il comporte un support (7, 30) pourvu, à une extrémité, de moyens pour sa fixation latéralement sur l'arme, au voisinage de l'extrémité libre du canon, tandis que l'autre extrémité supporte le dispositif de visée holographique (6, 33), ledit support étant conformé de manière que l'extrémité supportant le dispositif de visée holographique (6, 33) s'étende au-dessus de l'arme afin que ledit dispositif de visée holographique soit situé sensiblement dans l'axe de visée.

2. Montage de dispositif de visée holographique sur des armes, selon la revendication 1, **caractérisé en ce que** l'arme présente latéralement, sur une partie fixe, une rainure en queue d'aronde (5, 23), l'extrémité correspondante du support (7, 30) étant pourvue d'une glissière (8, 29) destinée à s'insérer dans la rainure en queue d'aronde (5, 23), des moyens de blocage (10, 34) de la glissière dans la rainure étant prévus.

3. Montage de dispositif de visée holographique sur des armes, selon la revendication 2, **caractérisé en ce qu'**il comporte une barrette (22) pourvue de trous (24) pour le passage de vis de fixation (25) sur une partie latérale fixe de l'arme et conformée pour présenter la rainure en queue d'aronde (23).

4. Montage de dispositif de visée holographique sur des armes, selon la revendication 2, **caractérisé en ce que** la rainure en queue d'aronde (23) est terminée par une butée (26).

5. Montage de dispositif de visée holographique sur des armes, selon la revendication 4, **caractérisé en ce que** la butée (26) est tournée du côté de l'extrémité libre du canon de l'arme.

6. Montage de dispositif de visée holographique sur des armes, selon la revendication 2, **caractérisé en ce que** la glissière présente un trou taraudé (36) dans lequel se visse une vis de blocage (34) portant contre le fond de la rainure en queue d'aronde (5, 23).

7. Montage de dispositif de visée holographique sur des armes, selon la revendication 6, **caractérisé en ce que** fond de la rainure en queue d'aronde (5, 23) comporte un fraisage (35) destiné à recevoir l'extrémité de la vis de blocage (34) dans la position de blocage de la glissière dans la rainure.

8. Montage de dispositif de visée holographique sur des armes, selon les revendications 3 et 4, **caractérisé en ce que** la barrette (22), du côté opposé à la butée (26), est terminée par une rampe inclinée (27).
